# EUROPÄISCHE PATENTSCHRIFT

(11) **EP 0 037 494 B1**
(45) Veröffentlichungstag und Bekanntmachung des Hinweises auf die Patenterteilung: **30.05.1984**
(21) Anmeldenummer: 81102079.1
(22) Anmeldetag: 20.03.1981
(51) Int. Cl.: B05D 7/22, B05C 7/00, A22C 13/00

(54) **Verfahren zur Herstellung einer schlauchförmigen Verpackungshülle mit einem Überzug auf der Innenseite und Vorrichtung zur Durchführung des Verfahrens**
Process for the production of a tube-shaped packaging cover having a coating on its interior and apparatus for carrying out said process
Procédé de fabrication d'une gaine de conditionnement pourvue d'un revêtement à l'intérieur et dispositif pour la mise en oeuvre dudit procédé

(30) Priorität: 28.03.1980 DE 3012252
(43) Veröffentlichungstag der Anmeldung: 14.10.1981
(73) Patentinhaber: HOECHST AKTIENGESELLSCHAFT, 65926 Frankfurt am Main (DE)
(72) Erfinder: Becker, Reinhold, Dr. Dipl.-Ing., D-6200 Wiesbaden (DE); Kälberer, Heinz, Dr., D-6229 Walluf (DE); Regner, Richard, Dipl.-Ing., D-6500 Mainz-Bretzenheim (DE)

## Beschreibung

Die Erfindung betrifft ein Verfahren zur Herstellung einer schlauchförmigen Verpackungshülle mit einem Überzug auf ihrer Innenseite von der im Oberbegriff des Anspruchs 1 genannten Art sowie eine Vorrichtung der im Oberbegriff des Anspruchs 7 genannten Art zur Durchführung des Verfahrens. Dieser Stand der Technik ist aus der DE-B Nr. 1492708 bekannt.

Die nach dem erfindungsgemässen Verfahren hergestellten Verpackungshüllen dienen insbesondere als künstliche Wursthaut für Brüh- und Kochwurst.

In der GB-A Nr. 1201830 ist ein Verfahren zur Innenbeschichtung schlauchförmiger Verpakkungshüllen aus Cellulosehydrat mit wässeriger Kunststoffdispersion beschrieben, bei dem man den Cellulosehydratschlauch fortlaufend horizontal durch den Quetschspalt eines vertikalen Quetschwalzenpaares hindurchführt und ihn danach mittels einer Umlenkrolle in die Vertikale umlenkt. Im Hohlraum des aus dem Spalt des Quetschwalzenpaares austretenden Schlauchteils befindet sich eine bestimmte Menge wässerige Kunststoffdispersion als Beschichtungsflüssigkeit. Der vertikal verlaufende Schlauch wird oberhalb des Spiegels der Beschichtungsflüssigkeit in einem nach oben gerichteten Trockentunnel mit Wärme beaufschlagt.

Aus der DE-A Nr. 2801038 ist ein Verfahren zur Innenbeschichtung von Schläuchen bekannt, bei dem man einen Schlauch aus Kunststoff oder dichtem Gewebe fortlaufend durch den Quetschspalt eines vertikalen Quetschwalzenpaares führt, wobei der Schlauch flachliegend schräg in Richtung von unten nach oben auf das Walzenpaar zugeführt wird; der Schlauch liegt vor Eintritt in den Quetschspalt des Quetschwalzenpaares zunächst flachliegend dem Umfang der unteren Walze des Walzenpaares und nach Austritt aus dem Dosierspalt der oberen Walze flachliegend jeweils teilweise an. Nach Abheben des flachliegenden Schlauches von der Oberfläche der oberen Walze des Walzenpaares verläuft er von unten nach oben schräg ansteigend. Die Beschichtungsflüssigkeit befindet sich - in Schlauchfortbewegungsrichtung betrachtet - im Schlauchteil vor dem Quetschwalzenpaar.

Bei einem in der US-A Nr. 2901358 beschriebenen Verfahren zur Innenbeschichtung von Schläuchen aus Cellulosehydrat mit wässeriger Reaktionslösung wird der zu beschichtende Schlauch flachliegend zunächst horizontal geführt, dann unter teilweiser Umschlingung des Umfangs einer Walze eines horizontalen Quetschwalzenpaares durch den Spalt desselben hindurch und danach vertikal in Richtung von unten nach oben verlaufend geführt. Im Schlauchhohlraum oberhalb des Quetschspalts des Walzenpaares ist eine bestimmte Menge Reaktionsflüssigkeit eingeschlossen. Der beschichtete Schlauch durchläuft ein erstes Quetschwalzenpaar, verbleibt danach im flachgelegten Zustand bis zum Erreichen eines zweiten Quetschwalzenpaares und wird dann in aufgeblasenem Zustand getrocknet, wobei er in waagrechter Richtung eine Trockeneinrichtung durchläuft. Weder dieses erste noch dieses zweite Quetschwalzenpaar ist jedoch zur Dosierung der Beschichtungsflüssigkeit geeignet. Das gleiche Verfahrensprinzip ist auch aus der DE-B Nr. 1492708 bekannt. Nach dieser Druckschrift wird der Schlauch mit Beschichtungsflüssigkeit unter Bildung einer Schlauchschlaufe umgelenkt, oberhalb des Spiegels der Beschichtungsflüssigkeit vertikal durch den Spalt von Quetschwalzen hindurchgeführt und bis zum Erreichen eines waagrechten Trockenkanals im flachgelegten Zustand gehalten.

Diese bekannten Verfahren bzw. Vorrichtungen zeigen den Nachteil, dass der erhaltene Überzug auf der Schlauchinnenseite relativ ungleichmässig dick ausgebildet ist, insbesondere wenn die Überzugsdicke relativ gross ist.

Den bekannten Verfahren zur Innenbeschichtung von Schläuchen aus Cellulosehydrat mit wässeriger Kunststoffdispersion ist der Nachteil gemeinsam, dass die wegen des hohen Wassergehalts der verwendeten Kunststoffdispersionen stark wasserdurchfeuchteten Cellulosehydratschläuche beim anschliessenden Trocken die Neigung haben, in unerwünschter Weise ihre Dimension durch Schrumpfung zu verändern. Da ferner bei Verwendung von wässeriger Kunststoffdispersion mit relativ niedrigem Anteil an dispergiertem Kunststoff die Dispersionsschicht auf der Schlauchinnenseite infolge ihrer viskositätsbedingten Fliessfähigkeit frei an der Schlauchinnenseite abläuft, ergibt sich nach Wärmeeinwirkung ein ungleichmässiger Filmüberzug aus Kunststoff auf der Schlauchinnenseite. Nachteiligerweise ist auch die zur Ausbildung des genannten Filmüberzugs durch Wärmeeinwirkung zu vertreibende und durch Diffusion durch die Schlauchwand nach aussen zu transportierende Wassermenge gross im Verhältnis zur Menge des Kunststoffanteils in der Dispersion.

Die bekannten Verfahren sind demnach energetisch unvorteilhaft und führen zudem zu ungleichmässigem Filmüberzug auf der Schlauchinnenseite.

Es soll unter einem horizontalen Walzenpaar ein solches verstanden werden, bei dem die parallelen Achsen seiner Walzen sich in einer gemeinsamen vertikalen Ebene erstrecken.

Der vorliegenden Erfindung liegt die Aufgabe zugrunde, ein Verfahren zur Ausbildung eines gleichmässig dicken unterbrechungsfreien Überzugs auf der Innenseite eines Schlauchs aus Cellulosehydrat unter Verwendung wässeriger, zur Bildung eines Überzugs befähigter, chemischen Stoff enthaltender Flüssigkeit als Beschichtungsflüssigkeit vorzuschlagen, das energetisch vorteilhaft durchführbar ist, das exaktes Dosieren der Beschichtungsflüssigkeit ermöglicht, und bei dem die Innenbeschichtung praktisch ablauffrei erfolgt; insbesondere liegt ihr die Aufgabe zugrunde, ein Verfahren zur Ausbildung eines gleichmässig dicken unterbrechungsfreien Filmüberzugs aus synthetischem Polymerisat auf der Innenseite eines Schlauchs aus Cellulosehydrat unter Verwendung wässeriger Kunststoffdispersion als Beschichtungsflüssigkeit vorzuschlagen, das energetisch vorteilhaft durchführbar ist, bei dem exaktes Dosieren der Beschichtungsflüssigkeit möglich ist, und bei der die Innenbeschichtung praktisch ablauffrei erfolgt.

Die der Erfindung zugrunde liegende Aufgabe wird durch das in Anspruch 1 angegebene Verfahren gelöst sowie durch die in Anspruch 7 beschriebene Vorrichtung. Die Unteransprüche beschreiben Weiterbildungen des Verfahrens bzw. der Vorrichtung. Der Schlauch wird bei der Durchführung des Verfahrens dem Dosierspalt definierter Breite unter Faltenbildung desselben verhindernden Bedingungen zu- sowie faltenfrei in den ein- und durch diesen hindurchgeführt.

Die Verfahrensdurchführung erfolgt vorteilhaft unter Bedingungen, die verhindern, dass der Druck der Stützluft im Hohlraum des Schlauchs den Beschichtungsflüssigkeitsvorrat in der Schlauchschlaufe vor der Dosiereinrichtung in Richtung entgegen der Fortbewegung des Schlauchs und auf die Vorratsrolle hinzupressen vermag.

Bei der Durchführung des Verfahrens wird der Schlauch fortlaufend und mit stetiger Geschwindigkeit längsaxial fortbewegt; nachfolgend wird die genannte Bewegung des Schlauches kurz mit dem Ausdruck fortbewegt beschrieben.

Die Fortbewegung des Schlauchs kann beispielsweise dadurch erfolgen, dass man ihn nach Trocknung und Abkühlung sowie vor seiner Aufwicklung fortlaufend durch den Quetschspalt eines Quetschwalzenpaares mit rotierbaren Walzen führt, die antreibbar ausgebildet sind und beispielsweise mit Hilfe von Motoren angetrieben werden.

Das Verfahren wird in der Weise durchgeführt, dass der Schlauch vorteilhaft mit einer Geschwindigkeit im Bereich von 8 bis 60 m/min fortbewegt wird, insbesondere vorteilhaft ist eine Fortbewegungsgeschwindigkeit des Schlauchs im Bereich zwischen 20 und 40 m/min.

Zur Durchführung des Verfahrens wird eine wässerige Kunststoffdispersion verwendet, die einen im Verhältnis zur Menge des Dispersionsmittels hohen Anteil an dispergiertem Kunststoff besitzt. Als wässerige Kunststoffdispersion mit hohem Anteil an dispergiertem Kunststoff, bezogen auf das Gesamtgewicht der wässerigen Dispersion, gilt eine solche, die wenigstens 15 Gew.-% dispergierten Kunststoff enthält; besonders vorteilhaft sind wässerige Kunststoffdispersionen, die einen Anteil im Bereich von 15 bis 60 Gew.-%, bevorzugt 20 bis 60 Gew.-%, insbesondere bevorzugt 30 bis 40 Gew.-%, dispergierten Kunststoff, jeweils bezogen auf das Gesamtgewicht der Dispersion, enthalten.

Zur Durchführung des Verfahrens geeignete wässerige Kunststoffdispersionen sind insbesondere solche, deren dispergierter Kunststoff befähigt ist, nach Vertreiben des Dispersionsmittels und Verschmelzen des Dispergierten durch hierfür hinreichende Wärme, Filme zu bilden, insbesondere solche, die praktisch undurchlässig für Wasser und Wasserdampf sind. Bevorzugt sind dabei solche wässerigen Kunststoffdispersionen, die als dispergierten Kunststoffanteil Copolymerisate mit überwiegendem Anteil an copolymerisiertem Vinylidenchlorid aufweisen, vorteilhaft solche, die wenigstens 75 Gew.-% copolymerisiertes Vinylidenchlorid umfassen. Ganz besonders geeignet sind solche wässerigen Kunststoffdispersionen genannter Konzentration, die als dispergierten Kunststoffanteil Copolymerisate enthalten, die in der DE-B Nr. 2512995 sowie in der DE-C Nr. 2512994 beschrieben sind. Die genannten Kunststoffe bzw. Kunststoffdispersion sind nicht Gegenstand der vorliegenden Erfindung.

Der zur Durchführung der Erfindung zur Verwendung gelangende, bevorzugt faserverstärkte Cellulosehydratschlauch hat vorteilhaft einen Quellwert (Wasserrückhaltevermögen) im Bereich von 120 bis 140% (DIN 53 814).

Der Cellulosehydratschlauch besitzt beispielsweise eine Wanddicke im Bereich von ca. 30 bis 300 wm, vorteilhaft eine solche im Bereich von 80 bis 120 _{Il}m.

Unter einem faserverstärkten Cellulosehydratschlauch soll ein solcher verstanden werden, der eine in seine Wandung eingelagerte Faserbahn enthält. Die Fasereinlage in der Schlauchwand hindert die Diffusion von Wasser durch die Schlauchwand nicht.

Der bevorzugt faserverstärkte Cellulosehydratschlauch enthält in seiner Wandung vorteilhaft einen Wasseranteil im Bereich von 8 bis 12 Gew.-%, bezogen auf das Gesamtgewicht des Schlauchs sowie einen Anteil im Bereich von 18 bis 24 Gew.- %, vorteilhaft einen solchen von 22 Gew.-%, zur Weichmachung von Cellulosehydrat befähigtem, chemischem Mittel, beispielsweise Glycerin, Glykol oder Polyglykol.

Die gewichtsprozentualen Angaben beziehen sich dabei jeweils auf das Gesamtgewicht des faserverstärkten Cellulosehydratschlauchs.

Der wie vorstehend individualisierte, bevorzugt faserverstärkte sowie chemisches Weichmachungsmittel und Wasser enthaltende Cellulosehydratschlauch ist als solcher nicht Gegenstand der vorliegenden Erfindung.

Unter der Bezeichnung Cellulosehydratschlauch ist im Rahmen der vorliegenden Erfindungsbeschreibung und der Ansprüche definitionsgemäss sowohl ein noch keinem Trocknungsvorgang unterworfener Schlauch aus in Gelzustand befindlichem Cellulosehydrat zu verstehen, der den vorgenannten Anteil an zur Weichmachung von Cellulosehydrat befähigtem chemischem Mittel in der genannten Menge enthält, als auch ein Cellulosehydratschlauch, der bereits einem Trocknungsvorgang unterworfen wurde, und der den genannten Anteil an Wasser und Weichmachungsmittel der genannten Art enthält und auf seiner Oberfläche eine für Wasser sowie Wasserdampf durchlässige haftvermittelnde Schicht aus chemischem Mittel besitzt, beispielsweise eine Schicht aus einem wasserunlöslichen, durch Wärmehärtung gebildeten Reaktionsprodukt aus Epichlorhydrin mit einem Polyamin/ Polyamid, beispielsweise eine Schicht einer Dicke entsprechend einem Flächengewicht im Bereich von 30 bis 100 mg/m² Substratoberfläche; die bezeichnete haftvermittelnde Schicht führt bei der Verfahrensdurchführung zu einem Verfahrenserzeugnis, bei dem der Filmüberzug aus Kunststoff fest mit der Substratoberfläche verbunden ist. Der bezeichnete Schlauch aus Cellulosehydrat im Gelzustand sowie der bezeichnete Cellulosehydratschlauch mit haftvermittelnder Schicht aus chemischem Stoff auf seiner Oberfläche wird im Rahmen der Erfindungsbeschreibung und der Ansprüche jeweils als Ausgangsschlauch bezeichnet; diese Schläuche stellen jeweils das Verfahrensausgangsprodukt dar.

Die Ausgangsschläuche sind bevorzugt jeweils faserverstärkt.

Als Ausgangsschlauch, Verfahrensausgangsprodukt, wird beispielsweise ein vorteilhaft faserverstärkter Schlauch aus Cellulosehydrat bezeichnet und verwendet, der einen Quellwert von 120 bis 140%, beispielsweise ca. 130%, einen Wassergehalt von 8 bis 12 Gew.-%, beispielsweise einen von 10 Gew.-%, und einen Anteil an Glycerin als Weichmacher von 18 bis 24 Gew.-%, beispielsweise einen solchen von 22 Gew.-%, enthält und auf seiner Innenseite eine wasser- und wasserdampfdurchlässige, dünne haftvermittelnde Schicht aus chemischer Substanz, beispielsweise eine Schicht einer Dicke entsprechend 30 bis 100 mg/m² eines wasserunlöslichen Reaktionsproduktes aus Epichlorhydrin und einem Polyamin/Polyamid, besitzt.

Das Verfahren wird in der Weise durchgeführt, dass der Kunststoffilmüberzug auf der Innenseite des Verfahrensendproduktes (Verfahrenserzeugnis) eine Dicke entsprechend einem Flächengewicht im Bereich von vorteilhaft 8 bis 20 g Kunststoff pro m² Substratoberfläche, bevorzugt 10 bis 15 g Kunststoff pro m² Substratoberfläche, besitzt.

Der Filmüberzug ist physikalisch homogen, er ist gleichmässig dick sowie unterbrechungsfrei. Nachfolgend soll die Durchführung des erfindungsgemässen Verfahrens beispielhaft beschrieben werden, wobei zu dessen Verwirklichung eine besonders geeignete Vorrichtung zur Verwendung gelangt und beschrieben wird.

Der Ausgangsschlauch entspricht beispielsweise einem Kaliber 90 mit einer flachgelegten Breite von 143 mm.

Auf einer drehbar ausgebildeten, ortsfest gelagerten Vorratstrommel ist ein langes Stück des genannten Schlauchs, beispielsweise ein solches einer Länge von 350 m, flachliegend aufgewickelt.

Von der Vorratsrolle wird der Schlauch fortlaufend abgewickelt und in längsaxialer Richtung unter Bildung einer Schlauchschlaufe und zunächst in Richtung von oben nach unten und dann nach Umlenkung, beispielsweise durch eine drehbar ausgebildete Umlenkrolle, von unten nach oben mit gleichbleibender Geschwindigkeit, beispielsweise 20 bis 40 m/min, fortbewegt. Im Hohlraum des die Schlauchschlaufe bildenden Schlauchstücks befindet sich eine bestimmte Menge wässeriger Dispersion eines thermoplastischen Kunststoffs, beispielsweise 10 I einer beispielsweise 30 gew.-%igen Dispersion, deren dispergierter Kunststoffanteil beispielsweise zu 88 Gew.-% aus copolymerisiertem Vinylidenchlorid, zu 3 Gew.-% aus copolymerisierter Acrylsäure, zu 4 Gew.-% aus copolymerisiertem Acrylnitril und zu 5 Gew.-% aus copolymerisiertem Acrylsäuremethylester besteht, wobei die gewichtsprozentualen Angaben sich jeweils auf das Gesamtgewicht des dispergierten Copolymerisats beziehen. Eine Dispersion der genannten Konzentration ist herstellbar, indem man beispielsweise von einer solchen ausgeht, die beispielsweise 55 Gew.-% dispergierten Copolymerisatanteil enthält, und diese durch Verdünnen mit Wasser auf die für die Verfahrensdurchführung geeignete Konzentration bringt.

Die zur Beschichtung der Innenseite der Gesamtlänge des verwendeten Cellulosehydratschlauchs mit Kunststoffilmüberzug erforderliche genannte Vorratsmenge wässeriger Kunststoffdispersion, die zu Verfahrensbeginn in den Hohlraum des Schlauchs eingefüllt wird, ist derart bemessen, dass der Hohlraum des vertikalen Schlauchschlaufenteils teilweise mit Beschichtungsflüssigkeit gefüllt ist; hinreichend weit oberhalb des Spiegels der im vertikalen Schlauchschlaufenteil befindlichen Teilmenge des Beschichtungsflüssigkeitsvorrats wird der Schlauch unter Faltenbildung desselben verhindernden Bedingungen fortlaufend auf den Dosierspalt einer Dosiervorrichtung mit horizontalem Dosierspalt zu- und faltenfrei durch diesen hindurchgeführt.

Der Ausdruck Schlauch mit Stützluft im Schlauchhohlraum bezieht sich auf den aus dem horizontalen Dosierspalt der Dosiervorrichtung austretenden, vertikal in Richtung von unten nach oben verlaufenden Schlauch mit flüssiger dünner Schicht aus wässeriger Kunststoffdispersion auf der Innenseite.

Die Formulierung Schlauch mit Stützluft in seinem Hohlraum und flüssiger dünner Schicht aus wässeriger Kunststoffdispersion bezeichneter Konzentration auf seiner Innenseite soll definitionsgemäss Schlauchteile umfassen, die im Querschnitt kreisförmig bzw. praktisch kreisförmig sind.

Die Form des Schlauchs mit Stützluft im Hohlraum wird durch zur Aufrechterhaltung seiner Querschnittsform hinreichenden Stützluftdruck gewährleistet; bei mit Stützluft gefüllten Schläuchen mit kreisförmigem Querschnitt kann die Stützluft auch einen Druck auf die Schlauchinnenwand ausüben, der in geringem Umfang radiale Dehnung des Schlauchs zu bewirken vermag.

Um zu verhindern, dass die Stützluft im Schlauchhohlraum durch ihren Druck etwa die Beschichtungsflüssigkeitsvorratsmenge in der Schlauchschlaufe entgegen der Richtung der Schlauchfortbewegung und auf die Vorratsrolle zu presst, ist es vorteilhaft, in Fortbewegungsrichtung des Schlauchs, insbesondere vor der Umlenkung desselben in die Vertikale durch die Umlenkrolle, den mit Vorratsflüssigkeit gefüllten Schlauch fortlaufend flach zusammenzupressen, beispielsweise indem man ihn fortlaufend durch den Quetschspalt eines Quetschwalzenpaares mit rotierbar ausgebildeten Walzen führt, in dessen Spalt der flüssigkeitsgefüllte Schlauch zusammengepresst wird. Die fortlaufende Zusammenpressung des schräg in Richtung von oben nach unten verlaufenden Schlauchs kann vorteilhaft auch in der Weise erfolgen, dass zugleich mit die- . ser eine stetige Nachförderung von Beschichtungsflüssigkeit nach Massgabe ihres Verbrauchs durch Innenbeschichtung des Schlauchs zur Aufrechterhaltung des Niveaus des Spiegels desselben im vertikalen Schlauchteil erfolgt. Man kann diese kombinierte Wirkung vorteilhaft beispielsweise dadurch erreichen, dass man den Schlauch durch den Pressspalt eines zusammenarbeitenden Paares an ihren Aussenseiten profiliert ausgebildeter Förderbänder (DE-C Nr. 2659000) führt oder eine Vorrichtung verwendet, wie sie in der DE-C Nr. 2557994 beschrieben ist.

Unter einer flüssigen, dünnen Schicht aus wässeriger Kunststoffdispersion auf der Schlauchinnenseite des mit Stützluft gefüllten Schlauchs soll eine solche verstanden werden, die eine geringere Dicke besitzt als die, die sich auf der Innenseite des vertikal geführten Schlauchs vor Eintritt in den Dosierspalt der Dosiervorrichtung befindet und die nach Vertreibung des Dispersionsmittels aus der flüssigen Schicht und Verschmelzen des Dispergierten durch Einwirkung von Wärme hierfür ausreichender Temperatur einen unterbrechungsfreien, gleichmässig dicken Filmüberzug einer Dicke entsprechend einem Flächengewicht von vorteilhaft 8 bis 20 g Kunststoff pro m² Substratoberfläche ergibt. Die Abstimmung der genannten Verfahrensparameter aufeinander kann für den jeweiligen Fall durch wenige und einfache Vorversuche in einfacher Weise ermittelt werden.

Dasfortlaufende Hindurchführen desschlauchs durch den Dosierspalt der Dosiervorrichtung führt in Abhängigkeit von der Fortbewegungsgeschwindigkeit des Schlauchs sowie der Konzentration der verwendeten wässerigen Kunststoffdispersion zum Anstau wässeriger Dispersion im Schlauchhohlraum unmittelbar vor dem Dosierspalt.

Der den Dosierspalt der Vorrichtung verlassende, mit Stützluft gefüllte Schlauch mit dünner Schicht aus wässeriger Kunststoffdispersion wird vertikal in Richtung von unten nach oben geführt und der Einwirkung von Wärme unterworfen, deren Temperatur hinreicht, das Dispersionsmittel der flüssigen, dünnen Schicht auf der Schlauchinnenseite durch Diffusion durch die Schlauchwand nach aussen zu vertreiben und das Dispergierte unter Ausbildung eines unterbrechungsfreien Kunststoffilmüberzugs auf der Schlauchinnenseite zu verschmelzen.

Die Wärmebeaufschlagung des Schlauchs zur Trocknung der flüssigen Schicht aus wässeriger Dispersion auf der Innenseite des mit Stützluft gefüllten Schlauchs erfolgt beispielsweise dadurch, dass man diesen vertikal in Richtung von unten nach oben durch einen geraden Trockentunnel hindurchführt, beispielsweise einen solchen, der mit Infrarotheizelementen ausgestattet ist. Am Anfang des Trockentunnels wird der Schlauch beispielsweise auf eine Temperatur von ca. 80° C und am Ende desselben auf eine Temperatur von beispielsweise ca. 140°C erhitzt.

Vorteilhaft wird der Schlauch vor der Wärmebeaufschlagung durch eine Luftstrecke, beispielsweise einer Länge im Bereich von 50 bis 100 cm, hindurchgeführt. Die Umgebungsluft im Bereich der Luftstrecke hat Raumtemperatur.

Nach Wärmebeaufschlagung und anschliessender Abkühlung des gebildeten Filmüberzugs, soweit, dass dieser nicht mehr klebend ist - beispielsweise mit Kaltluft -, erfolgt gegebenenfalls Befeuchtung des Schlauchs mit Wasser, beispielsweise mit Sprühdüsen. Der Schlauch wird dabei vorteilhaft auf einen Wassergehalt im Bereich von 8 bis 12 Gew.-%, beispielsweise auf einen solchen von 10 Gew.-%, jeweils bezogen auf das Gesamtgewicht des Schlauchs, gebracht.

Die im Hohlraum des aus dem Dosierspalt der Dosiervorrichtung ausgetretenen Schlauchstücks jeweils erforderliche Menge Stützluft wird zu Beginn der Verfahrensdurchführung in diesen Hohlraum eingeführt; der Schlauchinnendruck wird zu Beginn der Verfahrensdurchführung dadurch aufrechterhalten, dass der nach Austritt aus dem Trockentunnel abgekühlte und gegebenenfalls befeuchtete Schlauch fortlaufend entlang einer schmalen Zone über seine gesamte Breite flach zusammengepresst wird, beispielsweise indem man ihn durch den Quetschspalt eines Walzenpaares hindurchführt.

Die Umfangsgeschwindigkeit der beispielsweise mit Motoren angetriebenen Walzen des Quetschwalzenpaares liegt vorteilhaft jeweils im Bereich zwischen 8 und 60 m/min, beispielsweise besitzen sie eine Umfangsgeschwindigkeit von 30 m/min.

Infolge des kraftschlüssigen Kontakts der Umfangsflächen der Walzen des Quetschwalzenpaares mit den Schlauchaussenseiten wird durch die Umfangsgeschwindigkeit der Walzen die Fortbewegungsgeschwindigkeit des Schlauchs bestimmt.

Das Verfahrenserzeugnis wird dann auf eine rotierbar sowie antreibbar ausgebildete und angetriebene Rolle aufgewickelt.

Die Bezeichnung Dosiereinrichtung mit horizontalem Dosierspalt umfasst definitionsgemäss ein Endlosbandpaar mit vertikal verlaufender Symmetrielängsachse, ein Paar flächenhaft ausgebildeter planer, im Abstand zueinander konvergierend verlaufender Leit- bzw. Formelemente, die im eigentlichen Dosierspalt in ihrer Form einem Rakel oder Abstreifer entsprechen, oder ein horizontales Walzenpaar mit rotierbar ausgebildeten Walzen.

Die Dosiervorrichtung mit horizontalem Dosierspalt besteht in ihrer ersten Ausbildung aus einem Endlosbandpaar, das gemeinsam einen horizontalen Dosierspalt begrenzt, bei dem aufeinander zuweisende, benachbarte Aussenseiten gerader Bandbereiche der Endlosbänder gemeinsam einen Spaltraum begrenzen, dessen durch den jeweiligen Abstand der einander zugewandten Aussenseiten der Bänder bestimmte Breite sich von einem Ende des Spaltraums zum andern hin stetig ändert.

Der von den Bändern begrenzte Bereich geringster Breite des Spaltraums wird als Dosierspalt des Endlosbandpaares bezeichnet.

Als Spaltraumeingang wird der breiteste und als Spaltraumausgang (Dosierspalt) der engste Bereich des Spaltraums bezeichnet.

Die gemeinsam das Endlosbandpaar bildenden förderbandartigen Endlosbänder sind symmetrisch zueinander sowie symmetrisch zu einer gemeinsamen vertikalen geraden Endlosbandpaarsymmetrieachse derart angeordnet, dass ihre geraden, benachbarten jeweils aufeinander zuweisenden Teile stetig konvergierend zueinander bzw. jeweils stetig konvergierend zur Symmetrieachse verlaufen, wodurch sich der Abstand der einander zugewandt, benachbarten Bandaussenseiten stetig derart verändert, dass er im Bereich des Eingangs des durch sie begrenzten Spaltraums grösser als der Durchmesser des jeweiligen Schlauches ist und im Bereich des Spaltraumausgangs der jeweils erforderlichen Breite des Dosierspalts der Vorrichtung entspricht. Der Spaltraumeingang befindet sich am unteren und der Spaltraumausgang am oberen Ende der aus dem Bandpaar bestehenden Vorrichtung, die im Raum derart befestigt angeordnet ist, dass ihre Symmetrielängsachse vertikal verläuft.

Der Dosierspalt der Vorrichtung ist auf eine bestimmte Breite eingestellt.

Der Spaltraum ist an seinem Eingang breiter als der Durchmesser des Schlauchs. Die vorbestimmte Breite des fest eingestellten Dosierspalts wird so gewählt, dass der diesen durchlaufende Schlauch dabei dergestalt in diesem teilweise flachgelegt wird, dass die Schlauchwand einen schmalen Hohlraum einer solchen Ausbildung umschliesst, dass der aus dem Dosierspalt austretende Schlauch auf seiner Innenseite eine flüssige dünne Schicht aus wässeriger Kunststoffdispersion aufweist, die eine Dicke derart besitzt, dass nach Vertreiben des Dispersionsmittels und Verschmelzen des Dispergierten durch Einwirkung von Wärme hinreichender Temperatur auf der Schlauchinnenseite ein Kunststoffilmüberzug entsteht, dessen Dicke einem Flächengewicht im Bereich von vorteilhaft 8 bis 20 g Kunststoff pro m² Substratoberfläche entspricht.

Bei der Durchführung des Verfahrens unter Verwendung der Dosiervorrichtung in Gestalt des bezeichneten Endlosbandpaares mit horizontalem Dosierspalt tritt der in Richtung von unten nach oben vertikal fortbewegte Schlauch oberhalb des Spiegels der im vertikalen Schlauchteil befindlichen Teilmenge der Beschichtungsflüssigkeit in den Spaltraum des Endlosbandpaares am Spaltraumeingang ein, durchläuft den Spaltraum in Richtung von unten nach oben vertikal in der Weise, dass die Schlauchlängsachse der Symmetrielängsachse des Endlosbandpaares praktisch entspricht, und wird beim Durchlaufen desselben auf seinem Weg zum Dosierspalt durch fortlaufenden Kontakt seiner Oberflächen mit Endlosbandaussenseiten fortlaufend, stetig zunehmend abgeflacht und faltenfrei in den Dosierspalt ein- und durch diesen hindurchgeführt. Die Zuführung des Schlauchs zum Dosierspalt der Dosiervorrichtung gemäss der Erfindung unter Faltenbildung des Schlauchs verhindernden Bedingungen durch stetig zunehmende Flachlegung desselben vor seinem Eintritt in den Dosierspalt ist insbesondere bei der Verwendung von Schläuchen grossen Kalibers, beispielsweise eines Kalibers von 120 mm vorteilhaft. Die fortlaufenden Bänder des Endlosbandpaares sind bevorzugt gleich lang und bestehen jeweils aus einem in sich geschlossenen Band, dessen Breite wenigstens der Breite des flachgelegten Schlauchs entspricht.

Jedes Endlosband des Bandpaares weist integral zwei gerade/bevorzugt parallel zueinander verlaufende Teile auf, deren Innenseiten aufeinander zuweisen, sie besitzen jeweils zwei sich gegenüberliegende, halbkreisförmig gekrümmte Bandbereiche. Die Seitenflächen der Endlosbänder fluchten jeweils paarweise. Die Aussenseiten der Endlosbänder sind glatt, d.h. unprofiliertausgebildet.

Die Endlosbänder sind flexibel und bestehen aus Werkstoff, der ihnen hinreichende Formbeständigkeitverleiht, beispielsweise aus Kunststoff, Gummi oder dünnem Metall.

Die Endlosbänder umfassen jeweils ein Paar, bevorzugt gleich dimensionierter, mit dem Endlosband zusammenarbeitender Führungsrollen.

Die formfesten Führungsrollen bestehen vorteilhaft aus Metall oder Kunststoff, beispielsweise aus Polyamid. Die Innenseiten der gekrümmten Teile der Endlosbänder liegen dem Umfang der Führungsrollen jeweils teilweise und im Kontaktbereich kraftschlüssig an. Die Führungsrollen jedes Bandpaares sind jeweils zentrisch auf Achswellen befestigt, die jeweils drehbar gelagert sind. Eine der Achswellen jedes Bandpaares ist antreibbar ausgebildet, beispielsweise dadurch, dass das Ende derselben mit einem Motor verbunden ist.

Die Achsen der Führungsrollen jedes Endlosbandes des Bandpaares verlaufen jeweils horizontal sowie parallelabständig zueinander; die Endlosbänder des Endlosbandpaares sind dabei in der Weise zueinander angeordnet, dass jeweils die obere Führungsrolle des Führungsrollenpaares des einen Endlosbandes mit jeweils der oberen Führungsrolle des Führungsrollenpaares des anderen Endlosbandes ein Rollenpaar bildet, wobei durch die Achsen der das Rollenpaar bildenden Führungsrollen eine gemeinsame, horizontale Ebene legbar ist.

Die Bezeichnung obere Führungsrolle eines Führungsrollenpaares eines Endlosbandes bezieht sich auf das obere Ende der vertikalen Symmetrielängsachse des Endlosbandpaares.

Bevorzugt besitzen die Endlosbänder auf ihren Innenseiten und die Führungsrollen auf ihren Umfangsflächen jeweils gegengleiche Oberflächenstruktur, die derart ausgebildet ist, dass dadurch der kraftschlüssige Kontakt zwischen beiden verstärkt wird.

Die Endlosbänder des Bandpaares werden jeweils mit gleicher Umfangsgeschwindigkeit und jeweils in entgegengesetzter Umfangsrichtung angetrieben.

Die Dosiervorrichtung mit horizontalem Dosierspalt umfasst in einer Alternative ein Leit- bzw. Formelementepaar, das in seiner Form im Dosierspalt einem Rakel oder Abstreifer ähnlich ist.

Die das Paar bildenden Elemente sind flächenhaft sowie plan ausgebildet; die Oberflächen der Elemente sind glatt, d.h. unprofiliert; die Elemente sind formstabil und bestehen beispielsweise aus Kunststoff oder Metall.

Die das Paar bildenden Leit- bzw. Formelemente haben bevorzugt rechteckige Gestalt und sind bevorzugt gleichdimensioniert. Die das Paar bildenden Elemente genannter Ausbildung sind form- und dimensionsgleich. Das Elementepaar besitzt eine vertikal verlaufende Symmetrielängsachse.

Die das Leit- bzw. Formelementepaar bildenden plattenförmigen Elemente sind derart zueinander im Raum befestigt angeordnet, dass sie konvergierend verlaufen und die einander zugewandten Oberflächen der Elemente gemeinsam einen Spaltraum begrenzen, dessen Breite sich von seinem einen Ende zum andern hin stetig ändert; im Bereich seiner geringsten Breite wird der Spaltraum als Dosierspalt des Elementepaares bezeichnet. Als Spaltraumeingang gilt definitionsgemäss der breiteste und als Spaltraumausgang der schmalste Bereich des Spaltraums.

Das Leit- bzw. Formelementepaar ist derart im Raum angeordnet, dass sich der schmalste Bereich seines Spaltraumes (Dosierspalt) im oberen Teil und der breiteste am unteren Ende der Vorrichtung befindet; die Bezeichnungen unten sowie oben beziehen sich jeweils auf die vertikale Symmetrielängsachse der Vorrichtung.

In einer weiteren Ausführungsform besteht das Leit- bzw. Formelementepaar aus einem den Dosierspalt bildenden Rakelpaar.

Die Breite des Spaltraums des Elementepaares an seinem Eingang ist breiter als der Durchmesser des Schlauches.

Der horizontale Dosierspalt des Elementepaares besitzt eine feststehende Breite dergestalt, dass der Schlauch beim Hindurchführen durch den Dosierspalt in der Weise teilweise flachgelegt wird, dass die Schlauchwand einen schmalen Hohlraum umschliesst, der derart dimensioniert ist, dass der aus dem Dosierspalt austretende Schlauch auf seiner Innenseite eine wässerige dünne Schicht einer solchen Dicke besitzt, dass nach Vertreiben des Dispersionsmittels aus ihr durch die Schlauchwand nach aussen und Verschmelzen des Dispergierten durch Einwirkung von Wärme hinreichenderTemperatur auf den Schlauch auf seiner Innenseite ein Kunststoffilmüberzug entsteht, dessen Dicke einem Flächengewicht im Bereich von vorteilhaft 8 bis 20 g/m² Substratoberfläche entspricht.

Sofern ein horizontales Walzenpaar zur Bildung des horizontalen Dosierspalts verwendet wird, so wird zur Verhinderung der Faltenbildung des Schlauches beim Übergang vom aufgeblasenen in den flachgelegten Zustand beim Eintritt in den Dosierspalt der Durchmesser der Walzen entsprechend gross gewählt. Vorzugsweise werden vor dem Walzenpaar Einrichtungen angebracht, die beim faltenfreien Flachlegen von extrudierten Kunststoffschläuchen üblich sind, wie z.B. Leitbleche, konisch auf den Dosierspalt zulaufende Rollenbahnen, Förderbänder oder Leitwalzen, die den aufgeblasenen Schlauch allmählich in den flachgelegten Zustand überführen.

Zur weitgehenden Konstanthaltung des Abstands zwischen dem Spiegel der Beschichtungsflüssigkeit, die im Hohlraum des vertikal von unten nach oben fortbewegten Schlauchs eingeschlossen ist, und dem Dosierspalt der Dosiervorrichtung während der gesamten Beschichtungsdauer ist es bei der Durchführung der Verfahrensvarianten vorteilhaft, den mit einer bestimmten Vorratsmenge Beschichtungsflüssigkeit gefüllten Schlauchteil derart zu führen, dass dieser vor Bildung des geraden, in schräger Richtung von oben nach unten verlaufenden Teils des Schlauchs zunächst unter Bildung wenigstens einer mit Beschichtungsflüssigkeit gefüllten horizontalen Schlaufe geführt wird. Die Schlauchlängsachse der Schlaufe verläuft somit in einer einzigen horizontalen Ebene und erstreckt sich in kurzem Abstand unterhalb der horizontalen Ebene des Dosierspalts der Vorrichtung. Die horizontale, plane Auflagefläche für die Schlauchschlauf wird als Auflageplatte bezeichnet.

Die Auflageplatte für die horizontale Schlauchschlaufe kann beispielsweise eine an einem Gestell befestigte Platte sein.

Um den stetig in Richtung seiner Längsachse fortbewegten Schlauch auf der Auflageplatte in Gestalt einer horizontalen Schlauchschlaufe führen zu können, ist an deren Oberseite wenigstens eine drehbar ausgebildete Umlenkrolle vorgesehen, deren Achse einen rechten Winkel mit der Plattenebene bildet.

Die Umlenkrollenachse ist mit ihrem einen Ende an der Auflageplatte befestigt.

Zur Bildung einer horizontalen Schlauchschlaufe wird der mit Beschichtungsflüssigkeit gefüllte Schlauch derart geführt, dass er mit seiner Aussenseite teilweise an den Umfang der Umlenkwalze angrenzt und von dieser unter Bildung einer Schlaufe umgelenkt wird.

Zur Nachförderung der Beschichtungsflüssigkeit dienen beispielsweise Walzenpaare oder Förderbänder (DE-C Nrn. 2659000 und 2557994), welche ausserdem den Vorteil zeigen, dass keine Beschichtungsflüssigkeit in Gegenrichtung zur Schlauchfortbewegung fliessen kann.

Der getrocknete Schlauch wird dann abgekühlt, beispielsweise indem man ihn fortlaufend mit kalter Luft beaufschlagt, beispielsweise mittels einer Kühlluftdusche.

Die zur Durchführung des erfindungsgemässen Verfahrens geeigneten Vorrichtungen umfassen jeweils auch die erforderlichen Einrichtungen zur lagefixierten Halterung der einzelnen Vorrichtungselemente.

Für die erfindungsgemässe Verfahrensdurchführung ist es charakteristisch, dass der Cellulosehydratschlauch in derjenigen Zeitspanne, in der er in Kontakt mit wässeriger Kunststoffdispersion der angegebenen Konzentration steht, aus dieser jeweils nur eine solche Menge Wasser aufnimmt bzw. dass nur eine derartige Menge Wasser aus der flüssigen Schicht durch den Cellulosehydratschlauch nach aussen diffundiert, dass dabei der jeweilige Wasseranteil im Cellulosehydratschlauch wesentlich geringer (vorzugsweise 20 bis 30% des Wasserrückhaltevermögens) ist als der, der dem Quellwert (Wasserrückhaltevermögen) des Cellulosehydratschlauchs entspricht.

Der Wassergehalt des Schlauchs bei der Verfahrensdurchführung beträgt insbesondere nur ca. ein Viertel derjenigen Wassermenge, die dem Quellwert des Ausgangsschlauchs entspricht. (Bestimmung des Quellwerts nach DIN 53 814; _{"}Färberei und textilchemische Untersuchungen", A. Agster, S. 450, Springer Verjag 1967,10. Auftage.)

Die Vorteile der Erfindung gegenüber dem Bekannten gehen aus nachfolgenden Vergleichen hervor:

Zur Herstellung eines Filmüberzugs, beispielsweise mit einer Dicke entsprechend einem Flächengewicht von 10 g Kunststoff pro Quadratmeter Substratoberfläche, müssen nach dem bekannten Verfahren bei Verwendung von wässeriger Kunststoffdispersion üblicher Konzentration, beispielsweise von 6,5 Gew.-% dispergiertem Kunststoff, 143,8 g Wasser pro Quadratmeter Substratoberfläche durch Wärmeeinwirkung auf den Schlauch vertrieben werden, um den bezeichneten Filmüberzug zu bilden.

Zur Ausbildung eines Kunststoffüberzugs einer Dicke entsprechend 10 g Kunststoff pro Quadratmeter Substratoberfläche auf der Schlauchinnenseite ist dagegen bei Durchführung der erfindungsgemässen Verfahrensweise bei Verwendung einer beispielsweise 30 gew.-%igen Kunststoffdispersion nur 23,3 g Wasser pro Quadratmeter Substratoberfläche durch Wärmeeinwirkung auf den Schlauch nach der Ausbildung des Filmüberzugs zu vertreiben.

Das erfindungsgemässe Verfahren in seinen Varianten erfordert demnach zur Herstellung eines Kunststoffilmüberzugs einer Dicke entsprechend 10 g Kunststoff pro Quadratmeter Substratoberfläche nur ein Sechstel derjenigen Wärmeenergie, die bei der Durchführung der bekannten Beschichtungsverfahren zur Ausbildung eines Filmüberzugs der gleichen Dicke erforderlich ist.

Das erfindungsgemässe Verfahren erlaubt zudem wegen der geringen Menge des zu vertreibenden Wassers aus der flüssigen Schicht aus wässeriger Kunststoffdispersion zur Ausbildung eines Kunststoffilms auf der Schlauchinnenseite eine erhebliche Steigerung der Beschichtungsgeschwindigkeit.

Durch das erfindungsgemässe Verfahren werden wegen der bei seiner Durchführung verwendeten wässerigen Kunststoffdispersion mit hohem Anteil an dispergiertem Kunststoff aus folgendem Grunde Beschichtungsmängel vermieden: Ein Cellulosehydratschlauch mit einem Quellwert von beispielsweise 120% als Verfahrensausgangsprodukt muss nach den bekannten Verfahren zur Innenbeschichtung mit einer beispielsweise 6,5 gew.-%igen wässerigen Kunststoffdispersion und zur Ausbildung eines Filmüberzugs entsprechend einer Dicke von beispielsweise 10 g Kunststoff pro Quadratmeter Substratoberfläche 143,8 g Wasser pro Quadratmeter aufnehmen, welches durch Diffusion durch die Schlauchwand transportiert werden muss.

Bei der Durchführung des erfindungsgemässen Verfahrens wird dagegen bei Verwendung einer Kunststoffdispersion, die beispielsweise 30 Gew.- % dispergierten Kunststoffanteil enthält, der Ausgangsschlauch mit dem angegebenen Quellwert von ca. 120% nur leicht angefeuchtet.

Da zur Ausbildung des unterbrechungsfreien Kunststoffilmüberzugs auf der Schlauchinnenseite durch Vertreiben des Dispersionsmittels aus der Schicht aus wässeriger Kunststoffdispersion die gesamte Wassermenge in der Schicht durch Diffusion durch die Schlauchwand nach aussen abtransportiert werden muss, bestimmt die Diffusionsgeschwindigkeit sowie der Wasseranteil in der Schicht aus wässeriger Dispersion wesentlich die Geschwindigkeit, mit der das Beschichtungsverfahren durchführbar ist.

Die Vorteile des erfindungsgemässen Verfahrens werden nachfolgend kurz zusammengefasst:
1. Anwendung von wässeriger Kunststoffdispersion mit hohem Anteil an dispergiertem Kunststoff, energetisch günstige Verfahrensdurchführung, Möglichkeit, das Verfahren mit einer Geschwindigkeit durchzuführen, die doppelt bis vierfach so gross ist wie die Beschichtungsgeschwindigkeit bei bekannten Verfahren.
2. Kein freier Ablauf der wässerigen Dispersion.
3. Gezielte Dosierung und Vergleichmässigung des Dispersionsauftrags; Vermeidung von Ablauffehlern.
4. Weichmacheranreicherung im Dispersionssumpf wirkt sich wegen des hohen Anteils an Dispergiertem nur unerheblich auf die Qualität des Filmüberzugs aus.
5. Die gewünschte Schichtstärke ist wegen der Verwendung wässeriger Kunststoffdispersion mit angegebenem Gehalt an dispergiertem Kunststoff bzw. an Dispersionsmittel und exakter Dosierung im Dosierspalt der Vorrichtung nahezu unabhängig von den Diffusionseigenschaften des Ausgangsschlauchs.
6. Die Verfahrensdurchführung wird, ausgehend von einem aufzubringenden Filmüberzug bestimmter Dicke, durch den im Verhältnis zu den bekannten Beschichtungsverfahren geringen Gesamtbedarf an wässeriger Dispersion zur Innenbeschichtung des Schlauchstücks erheblich erleichtert. Bei sehr langen Schlauchstücken muss gemäss dem erfindungsgemässen Verfahren die Beschichtungsflüssigkeit in wesentlich längeren Zeitabständen nachgefüllt werden als bei bekannten Verfahren, wobei der Schlauchabfall durch das zum Nachfüllen notwendige Einschneiden des Schlauchs wesentlich verringert wird.
7. Es wird eine Einrichtung zum gleichzeitigen Nachfördern von Beschichtungsflüssigkeit und zum Verhindern des Zurückfliessens dieser Flüssigkeit entgegen der Schlauchfortbewegungsrichtung vorgeschlagen.

Das Verfahren sowie drei zu dessen Durchführung geeignete Vorrichtungen werden nachfolgend anhand der Fig. 1, 2 und 3 beispielhaft beschrieben. Die Abquetschbereiche sind vergrössert jeweils herausgezeichnet.

In Fig. 1 bedeutet 1 eine Vorratsrolle mit darauf aufgewickeltem Schlauch 2; 3 ist ein von der Vorratsrolle abgezogener, in Richtung seiner Längsachse fortbewegter Schlauch; 4 ist eine horizontale Schlauchschlaufe, die auf einer Unterlage 5 aufliegt; 6 ist eine an der Oberseite der Unterläage 5 befestigte, drehbar ausgebildete Umlenkrolle; 7 ist ein Schlauchstück, das in Richtung der Schlauchfortbewegung schräg von oben nach unten verläuft; 8 ist ein Walzenpaar zur Nachförderung von Beschichtungsflüssigkeit 11 und zur Verhinderung des Zurückfliessens der Beschichtungsflüssigkeit 11 in die Schlauchschlaufe 4; 9 ist eine Umlenkrolle und 10 ein in Richtung von unten nach oben vertikal verlaufendes Schlauchstück; 12 ist der Spiegel der Beschichtungsflüssigkeit 11 im Hohlraum des vertikalen Schlauchstücks; 13 ist ein zusammenarbeitendes Endlosbandpaar; 13a ist sein erstes und 13b sein zweites förderbandartiges Endlosband; 14a ist ein gerader Teil des ersten und 14b ein gerader Teil des zweiten Endlosbandes; 15a ist ein gekrümmter Teil des ersten Endlosbandes und 15b ein gekrümmter Teil des zweiten Endlosbandes ; 1 6a und 16b sind Führungsrollen des ersten Endlosbandes und 17a und 17b Führungsrollen des zweiten Endlosbandes, die Führungsrollen bilden jeweils Führungsrollenpaare 16 und 17; 18a ist die Aussenseite des ersten Endlosbandes und 18b die Aussenseite des zweiten Endlosbandes; 19 ist der sich stetig verengende, jeweils durch die Bandaussenseiten 18a und 18b begrenzte Spaltraum des Endlosbandpaares; 20 ist der Spaltraum und 21 das als Dosierspalt bezeichnete Spaltraumende; 22 ist der Schlauch im Bereich des Dosierspalts 21; 23 bedeutet eine flüssige Schicht aus wässeriger Kunststoffdispersion auf der Schlauchinnenseite vor Eintritt desselben in den Dosierspalt und 24 eine flüssige dünne Schicht aus wässeriger Kunststoffdispersion auf der Innenseite des Schlauchs nach Austritt aus dem Dosierspalt; 25 ist ein beispielsweise mit Heissluft beaufschlagter Trockentunnel, wobei 26 seinen Eingang und 27 seinen Ausgang bedeutet; 28 ist eine Kühlluftdusche, durch die der Schlauch hindurchgeführt wird; 29 ist eine Sprüheinrichtung zur Beaufschlagung des getrockneten Schlauchs mit Wasser; 30 ist ein Quetschwalzenpaar, durch dessen Walzenspalt der Schlauch hindurchgeführt wird; 31 ist eine drehbar ausgebildete, mit Hilfe eines Motors antreibbare und angetriebene Vorratsrolle zum Aufwickeln des Schlauchs.

In der Fig. 2 der Zeichnung haben die Ziffern 1 bis 12 sowie 22 bis 31 dieselbe Bedeutung wie in Fig. 1 ; 32 bedeutet das Leit- bzw. Formelementepaar mit seinen Formelementen 32a und 32b; 19 ist der von den Elementen begrenzte Hohlraum; 20 ist der Hohlraumeingang und 21 der Hohlraumausgang, der den Dosierspalt bildet.

In Fig. 3 wird der Spaltraum 19 von zwei Formelementen 34 und von zwei glatten Dosierwalzen 33 gebildet. Die Formelemente 34 bilden den Spaltraumeingang und formen den Schlauch keilförmig in Richtung des Dosierspalts 21, welcher durch die Dosierwalzen 33 gebildet wird. Die übrigen Ziffern in Fig. 3 entsprechen den jeweiligen Ziffern und Begriffen der Fig. 1 und 2.

Aus Gründen der zeichnerischen Vereinfachung sind in den Figuren die Motoren zum Antrieb der verschiedenen Walzen und die Elemente zur lagefixierten Halterung der einzelnen Teile der Vorrichtung nicht dargestellt.

## Patentansprüche

1. Verfahren zur Herstellung einer schlauchförmigen Verpackungshülle, insbesondere Wursthülle, auf Basis von Cellulose mit einem Überzug auf der Innenseite, bei dem der Schlauch zunächst längsaxial in Richtung von oben nach unten und anschliessend von unten nach oben unter Bildung einer Schlauchschlaufe fortbewegt wird, wobei im Bereich der Schlauchschlaufe im Schlauchhohlraum sich eine eingeschlossene Menge Beschichtungsflüssigkeit befindet, bestehend aus einer wässerigen Flüssigkeit, die einen zur Bildung eines Überzugs befähigten chemischen Stoff enthält, bei dem ferner der fortlaufend von unten nach oben fortbewegte Schlauchteil oberhalb des Spiegels der Beschichtungsflüssigkeit vertikal durch einen Spalt hindurchgeführt wird, der so eingestellt ist, dass die Masse der Beschichtungsflüssigkeit im Spalt zurückgehalten und nur ein Film geringer Dicke aus Beschichtungsflüssigkeit auf der Innenseite des aus dem Spalt austretenden Schlauchs ausgebildet wird, bei dem der Schlauch mit Stützgas gefüllt und aufgeblasen der Einwirkung von Wärme unterworfen wird, wobei der innere Überzug ausgebildet wird, der Schlauch abgekühlt, gegebenenfalls befeuchtet, flachgelegt und aufgewickelt wird, dadurch gekennzeichnet, dass der von unten nach oben fortbewegte Schlauchteil vor dem Spalt in einer in Laufrichtung sich keilförmig verengenden Zone allmählich in die auf Dosierspaltbreite flachgelegte Form überführt wird, die Dosierspaltbreite in Abhängigkeit von der geforderten Dicke der Innenbeschichtung eingestellt und der Schlauch unmittelbar nach Verlassen des Spaltes mit Stützgas gefüllt und aufgeblasen und weiterhin von unten nach oben unter Einwirkung von Wärme geführt wird, wobei sich ein innerer unterbrechungsfreier Filmüberzug mit gleichmässiger Dicke ausbildet.

2. Verfahren nach Anspruch 1, dadurch gekennzeichnet, dass man als Beschichtungsflüssigkeit eine wässerige Kunststoffdispersion mit einem Anteil von wenigstens 15 Gew.-% dispergiertem Kunststoff einsetzt.

3. Verfahren nach einem der Ansprüche 1 oder 2, dadurch gekennzeichnet, dass man die Zurückpressung der Beschichtungsflüssigkeit in der Schlauchschlaufe in Richtung entgegen der Schlauchfortbewegung und auf die Vorratsrolle zu verhindert.

4. Verfahren nach Anspruch 3, dadurch gekennzeichnet, dass man den mit Beschichtungsflüssigkeit gefüllten Teil der Schlauchschlaufe, vorzugsweise in seinem schräg in Richtung von oben nach unten verlaufenden Teil, zusammenpresst, wobei man die Zurückpressung der in der Schlauchschlaufe befindlichen Beschichtungsflüssigkeit entgegen der Schlauchfortbewegungsrichtung und auf die Vorratsrolle zu verhindert, vorzugsweise unter gleichzeitiger Nachförderung der Beschichtungsflüssigkeit in Richtung zur Dosiereinrichtung.

5. Verfahren nach einem der Ansprüche 2 bis 4, dadurch gekennzeichnet, dass die zur Beschichtung verwendete wässerige Kunststoffdispersion einen dispergierten Kunststoffanteil im Bereich von 15 bis 60, vorzugsweise 20 bis 60, insbesondere 30 bis 40 Gew.-%, bezogen auf das Gesamtgewicht der Dispersion, besitzt.

6. Verfahren nach einem der Ansprüche 2 bis 5, dadurch gekennzeichnet, dass die Dosierspaltbreite in der Weise eingestellt wird, dass der Filmüberzug aus Kunststoff auf der Innenseite des Verfahrenserzeugnisses eine Dicke entsprechend einem Flächengewicht von 8 bis 20 g Kunststoff pro Quadratmeter Substratoberfläche besitzt.

7. Vorrichtung zur Durchführung des Verfahrens nach Anspruch 1, umfassend eine Einrichtung mit einem Spalt, durch den der mit Beschichtungsflüssigkeit auf seiner Innenseite versehene Schlauch im flachgelegten Zustand hindurchgeführt wird, einen nachfolgenden geraden Trockentunnel (25), ein nach dem Trockentunnel angeordnetes Quetschwalzenpaar (30) sowie eine nachfolgende Rolle (31 ) zum Aufwickeln des Verfahrenserzeugnisses, dadurch gekennzeichnet, dass die Einrichtung mit einem Spalt eine Dosiereinrichtung in Gestalt eines Endlosbandpaares (13), eines Leit- bzw. Formelementepaares (32), eines Rakelpaares oder eines Walzenpaares (33) mit jeweils horizontalem einstellbarem Dosierspalt (21) ist, wobei vor dem Rakelpaar bzw. vor dem Walzenpaar (33) eine Einrichtung (34) angeordnet ist, die das Schlauchteil (10) vor dem Dosierspalt (21 ) in einer in Laufrichtung sich keilförmig verengenden Zone (19) allmählich in die auf Dosierspaltbreite flachgelegte Form überführt, dass der Trockentunnel (25) oberhalb der Dosiereinrichtung befestigt und nach oben gerichtet ist, dass gegebenenfalls oberhalb des Trockentunnels (25) eine Einrichtung (28) zur Abkühlung des Schlauchs und/oder Einrichtung (29) zum Befeuchten des Schlauchs angeordnet ist, und dass das Quetschwalzenpaar (30) oberhalb dieser Einrichtung angeordnet ist.

8. Vorrichtung nach Anspruch 7, dadurch ge-' kennzeichnet, dass vor der Dosiereinrichtung eine Einrichtung (8) zum Verhindern des Zurückfliessens der Beschichtungsflüssigkeit (11) in Gegenrichtung zur Schlauchfortbewegung angeordnet ist, die vorzugsweise zum gleichzeitigen Nachfördern der Beschichtungsflüssigkeit (11) dient.

## Claims

1. Process for the manufacture of a tubular packaging casing, in particular sausage casing, based on cellulose and carrying a coating on its inside surface, in which the tubing is first transported in the direction of its longitudinal axis, in a downward direction, and then in an upward direction, so that a tubing loop is formed, whereby coating liquid comprised of an aqueous liquid which contains a chemical substance being capable of forming a coating is enclosed in the cavity of the tubing in the region of the tubing loop; in which, above the level of the coating liquid, the tubing portion continuously moved in an upward direction is furthermore passed vertically through a gap adjusted to such a width that most of the coating liquid is retained by the gap and only a thin film of coating liquid remains on the inside surface of the tubing issuing from the gap; in which the tubing is filled with a supporting gas and subjected to the action of heat in the inflated state whereby the internal coating is formed; and in which the tubing is then cooled down, moistened if appropriate, laid flat and wound up, characterized in that before reaching the metering gap the tubing portion moved in an upward direction is gradually converted into a laid-flat form having the width of the metering gap, in a zone which, seen in the direction of travel, narrows in a wedgelike manner, and in that the width of the metering gap depends on the desired thickness of the internal coating and the tubing is filled with supporting gas and inflated immediately after leaving the gap and is moved on in an upward direction, under the action of heat, whereby an uninterrupted internal coating film of a uniform thickness is formed.

2. Process as claimed in Claim 1, characterized in that the coating liquid employed is an aqueous plastic dispersion which contains at least 15% by weight of a dispersed plastic material.

3. Process as claimed in Claim 1 or 2, wherein conditions are employed which prevent the coating liquid present in the tubing loop from being pressed back in a direction opposite to the direction of travel of the tubing and towards the stock reel.

4. Process as claimed in Claim 3, wherein the part of the tubing loop which is filled with coating liquid is compressed, preferably in its obliquely downwardly running section, thus preventing the coating liquid present in the tubing loop from being pressed back in a direction opposite to the direction of travel of the tubing and towards the stock reel, whereby preferably the coating liquid is simultaneously conveyed in the direction of the metering device.

5. Process as claimed in any of Claims 2 to 4, wherein the aqueous plastic dispersion used for the coating contains from 15 to 60, preferably from 20 to 60 and in particular from 30 to 40% by weight, of dispersed plastic component, relative to the total weight of the dispersion.

6. Process as claimed in any of Claims 2 to 5, wherein the plastic film coating applied to the inside surface of the process product has a thickness which corresponds to a weight per unit area of between 8 and 20 g of plastic material/m² of substrate surface.

7. Apparatus for carrying out the process as claimed in Claim 1, which comprises a device with a gap, through which the tubing, which carries coating liquid on its inside surface and has been laid flat, is passed; a subsequently arranged straight drying tunnel (25); a pair of squeezing rollers (30) installed after the drying tunnel (25); and a reel (31 ) for winding up the process product, which is arranged thereafter, said apparatus being characterized in that the device with a gap is a metering device constituted by a pair of endless belts (13), a pair of guide elements or shaping elements (32), a pair of doctor blades or a pair of rollers (33), which each from a horizontal adjustable metering gap (21), whereby in front of the pair of doctor blades or pair of rollers (33) means (34) are provided, by which the tubing portion (10) - before reaching the metering gap (21 ) - is gradually converted into a laid-flat form of a width corresponding to that of the metering gap, in a zone (19) which, seen in the direction of travel, narrows in a wedgelike manner, that the drying tunnel (25) is fixed above the metering device and points in an upward direction, that optionally a device (28) for cooling down the tubing and/ or a device (29) for moistering the tubing is arranged above the drying tunnel (25), and that the pair of squeezing rollers (30) is installed above this device.

8. An apparatus as claimed in Claim 7, wherein a device (8), which prevents the coating liquid (11) from flowing back in a direction opposite to the direction of travel of the tubing and preferably also serves to simultaneously resupply the coating liquid (11), is arranged upstream the metering device.

## Revendications

1. Procédé de fabrication d'une enveloppe tubulaire, notamment d'une peau de saucisse, à base de cellulose, munie d'un revêtement sur sa surface interne, dans lequel on fait tout d'abord avancer le tube selon son axe longitudinal, de haut en bas puis de bas en haut, en formant une boucle de tube, cependant que, dans la région de la boucle de tube, dans la cavité du tube, est enfermée une quantité de liquide d'enduction composé d'un liquide aqueux qui contient une substance chimique appropriée pour la formation d'un revêtement, dans lequel, en outre, la partie du tube qui est déplacée en continu de bas en haut est guidée, au-dessus de la surface libre du liquide d'enduction, dans une direction verticale, à travers une fente qui est réglée de manière telle que la masse du liquide d'enduction est retenue dans la fente et que seul un film de faible épaisseur de liquide d'enduction se forme sur la face interne du tube sortant de la fente, et dans lequel le tube rempli de gaz d'appui et gonflé est soumis à l'action de la chaleur de sorte que, le revêtement intérieur se formant, le tube est refroidi, éventuellement humidifié, mis à plat et enrou lé, caractérisé en ce que la partie de tube déplacée de bas en haut est amenée progressivement, en amont de la fente, dans une zone qui se rétrécit en coin dans le sens de l'avance, à une forme aplatie de la largeur de la fente de dosage, la largeur de la fente de dosage est réglée en fonction de l'épaisseur exigée pour l'enduction intérieure et, immédiatement après avoir quitté la fente, le tube est rempli de gaz de soutien et gonflé et, en outre, guidé de bas en haut sous l'action de la chaleur, de sorte qu'il se forme un revêtement pelliculaire intérieur d'épaisseur uniforme et dépourvu de solution de continuité.

2. Procédé selon la revendication 1, caractérisé en ce qu'on utilise comme liquide d'enduction une dispersion aqueuse de matière plastique contenant une proportion d'au moins 15% en poids de matière plastique dispersée.

3. Procédé selon l'une des revendications 1 ou 2, caractérisé en ce qu'on empêche le refoulement du liquide d'enduction contenu dans la boucle de tube dans le sens inverse du sens d'avance du tube et en direction de la bobine d'alimentation.

4. Procédé selon la revendication 3, caractérisé en ce qu'on écrase la partie de la boucle de tube remplie de liquide d'enduction, de préférence dans sa partie qui s'étend obliquement de haut en bas, cependant qu'on empêche le refoulement du liquide d'enduction se trouvant dans la boucle de tube dans le sens inverse du sens d'avance du tube et en direction de la bobine d'alimentation, de préférence en même temps qu'on fait avancer le liquide d'enduction vers le dispositif de dosage.

5. Procédé selon l'une des revendications 2 à 4, caractérisé en ce que la dispersion aqueuse de matière plastique utilisée pour l'enduction comporte une proportion de matière plastique dispersée comprise de l'ordre de 15 à 60, de préférence de 20 à 60, et plus particulièrement de 30 à 40% en poids, rapporté au poids total de la dispersion.

6. Procédé selon l'une des revendications 2 à 5, caractérisé en ce qu'on règle la largeur de la fente de dosage de manière que le revêtement pelliculaire de matière plastique sur la surface interne du produit fabriqué ait une épaisseur correspondant à un poids par unité de surface de 8 à 20 g de matière plastique/m² de surface de substrat.

7. Machine pour la mise en oeuvre du procédé selon la revendication 1, comprenant un dispositif ayant une fente à travers laquelle on fait passer le tube, qui est muni de liquide d'enduction sur sa surface interne à l'état aplati, un tunnel de séchage rectiligne (25) placé en aval, une paire de rouleaux de pincement (30) disposée en aval du tunnel ainsi qu'une bobine (31) placée en aval pour l'enroulement du produit fabriqué, caractérisée en ce que le dispositif ayant une fente est un dispositif de dosage qui présente la forme d'une paire de bandes sans fin (13), d'une paire (32) d'éléments déflecteurs ou deforme, d'une paire de raclettes ou d'une paire de rouleaux (33), avec chaque fois une fente de dosage réglable horizontale (21 ), cependant qu'en amont de la paire de raclettes ou en amont de la paire de rouleaux (33) est fixé un dispositif (34) qui donne progressivement une forme aplatie de la largeur de la fente de dosage à la partie (10) du tube située en amont de la fente de dosage (21 ), dans une zone (19) qui se rétrécit en coin dans le sens du passage, en ce que le tunnel de séchage (25) est fixé au-dessus du dispositif de dosage et dirigé vers le haut, en ce qu'éventuellement au-dessus du tunnel de séchage (25) est monté un dispositif (28) servant à refroidir le tube et/ou un dispositif (29) destiné à humidifier le tube, et en ce que la paire de rouleaux de pincement (30) est disposée au-dessus de ce dispositif.

8. Dispositif selon la revendication 7, caractérisé en ce que, en amont du dispositif de dosage, est prévu un dispositif (8) destiné à empêcher le liquide d'enduction (11 ) de refluer en sens inverse du sens de l'avance du tube, qui sert de préférence en même temps à faire avancer le liquide d'enduction (11).
